# EUROPÄISCHE PATENTSCHRIFT

(11) **EP 4 426 638 B1**
(45) Veröffentlichungstag und Bekanntmachung des Hinweises auf die Patenterteilung: **09.04.2025**
(21) Anmeldenummer: 22802122.6
(22) Anmeldetag: 17.10.2022
(51) Int. Cl.: B66B 25/00

(54) **PERSONENTRANSPORTANLAGE MIT EINER DETEKTIONSVORRICHTUNG ZUR ERFASSUNG VON VERSCHLEISSERSCHEINUNGEN**
PASSENGER TRANSPORT SYSTEM WITH DETECTION DEVICE FOR DETECTING SIGNS OF WEAR
INSTALLATION DE TRANSPORT DE PERSONNES DOTÉE D'UN DISPOSITIF DE DÉTECTION DES SIGNES D'USURE

(30) Priorität: 03.11.2021 EP 21206194
(43) Veröffentlichungstag der Anmeldung: 11.09.2024
(73) Patentinhaber: INVENTIO AG, 6052 Hergiswil (CH)
(72) Erfinder: BAUER, Wolfgang, 7222 Rohrbach (AT); HAIDER, Michael, 7033 Pöttsching (AT); NESZMERAK, Wolfgang, 1120 Wien (AT)
(74) Vertreter: Inventio AG
(86) Internationale Anmeldenummer: PCT/EP2022/078759
(87) Internationale Veröffentlichungsnummer: WO 2023/078659

(56) Entgegenhaltungen:
- JP-A- 2005 330 023
- JP-A- H07 133 088
- DATABASE WPI Week 199529, Derwent World Patents Index; AN 1995-220654
- DATABASE WPI Week 200582, Derwent World Patents Index; AN 2005-803573

## Beschreibung

Die Erfindung bezieht sich auf das Gebiet der Personentransportanlagen, insbesondere Fahrtreppen oder Fahrsteige. Insbesondere betrifft die Erfindung eine Personentransportanlage mit einer Detektionsvorrichtung zur Erfassung von Verschleißerscheinungen. Des Weiteren betrifft die Erfindung ein Verfahren zur Erfassung von Verschleißerscheinungen einer Personentransportanlage.

Personentransportanlagen werden dazu eingesetzt, um Personen beispielsweise in Bauwerken zwischen verschiedenen Höhenniveaus oder innerhalb eines gleichbleibenden Höhenniveaus zu befördern. Beispielsweise werden Fahrtreppen, welche teilweise auch als Rolltreppen bezeichnet werden, dazu eingesetzt, um Personen zum Beispiel in einem Bauwerk von einem Stockwerk zu einem anderen Stockwerk zu befördern. Fahrsteige können dazu eingesetzt werden, Personen zum Beispiel innerhalb eines Stockwerks in einer horizontalen Ebene oder lediglich einer geringfügig geneigten Ebene zu befördern.

Personentransportanlagen verfügen im Regelfall über eine Vielzahl von Tritteinheiten, auf denen z.B. Personen stehen befördert werden können. Bei Fahrtreppen werden die Tritteinheiten auch als Stufen bezeichnet. Bei Fahrsteigen werden die Tritteinheiten üblicherweise als Paletten bezeichnet. Die Tritteinheiten bestehen im Regelfall aus Metall und können z.B. als Gussteile hergestellt werden. Eine nach oben gerichtete Oberfläche einer Tritteinheit ist meist mit in Fahrtrichtung verlaufenden Längsrippen und zwischen diesen liegenden Längsrillen profiliert. Die Tritteinheiten sind im Allgemeinen parallel zueinander und hintereinander angeordnet. Dabei sind die Tritteinheiten regelmäßig mithilfe eines Fördermittels wie z.B. einer Förderkette miteinander verbunden und können im Normalbetrieb der Personentransportanlage beispielsweise mittels des Fördermittels hintereinander laufend entlang eines Soll-Verfahrwegs verlagert bzw. bewegt werden. Der Soll-Verfahrweg kann dabei z.B. durch eine Führung, insbesondere ein Schienensystem, vorgegeben werden, entlang der die Tritteinheiten bewegt werden, meist rollend oder gleitend auf Führungsroll- oder Führungsgleitelementen.

Bei Personentransportanlagen treten wie bei alle mechanischen Systemen Verschleißerscheinungen, insbesondere an Kontaktstellen von beweglichen Bauteilen, auf. Zur Wartung und Reparatur der Personentransportanlage ist eine Lokalisierung als auch eine Charakterisierung des durch Verschließ hervorgerufenen Defekts (z.B. lose Verbindungstellen und/oder Absenkungen einer Führungsschiene des Führungsschienensystems z.B. aufgrund von Toleranzabsenkungen oder Verschleifungen) erforderlich. Die JP H07 133088 A offenbart ein System und Verfahren zur Erfassung der Fahrqualität von Fahrtreppen und Aufzügen mittels einer Wegaufzeichnung in Kombination mit Beschleunigungssensoren. Hierbei werden aber auch Unebenheiten von Ablagerungen miterfasst. Es hat sich somit herausgestellt, dass die aus dem Stand der Technik bekannten Systeme und Verfahren zur Detektion von Verschleißerscheinungen verbesserungswürdig sind.

Daher besteht die Aufgabe der vorliegenden Erfindung darin eine Personentransportanlage mit einer Detektionsvorrichtung zur Erfassung von Verschleißerscheinungen als auch ein Verfahren zur Erfassung von Verschleißerscheinungen bereitzustellen, die gegenüber dem Stand der Technik verbessert sind.

Zur Lösung der obengenannten Aufgabe wird eine Personentransportanlage mit einer Detektionsvorrichtung zur Erfassung von Verschleißerscheinungen und ein Verfahren zur Erfassung von Verschleißerscheinungen einer Personentransportanlage gemäß den unabhängigen Ansprüchen bereitgestellt. Weitere Aspekte, Vorteile und Merkmale der vorliegenden Erfindung sind den abhängigen Patentansprüchen, der Beschreibung und den beiliegenden Figuren zu entnehmen.

Gemäß einem Aspekt der Erfindung wird eine Personentransportanlage, insbesondere eine Fahrtreppe oder ein Fahrsteig, umfassend eine Detektionsvorrichtung zur Erfassung von Verschleißerscheinungen bereitgestellt. Die Personentransportanlage umfasst mehrere Tritteinheiten, die mittels Führungsrollen auf einem Führungsschienensystem entlang eines Soll-Verfahrwegs verfahrbar sind. Die Detektionsvorrichtung weist mindestens einer Detektorrolle auf, die anstelle einer der Führungsrollen montiert ist, wobei die Detektorrolle eine diskontinuierliche Umfangsfläche in Abrollrichtung der Detektorrolle aufweist. Des Weiteren umfasst die Detektionsvorrichtung ein Überwachungsgerät zur Aufzeichnung von Audiodaten und/oder Bilddaten entlang des Soll-Verfahrwegs.

Gemäß einem weiteren Aspekt der Erfindung wird ein Verfahren zur Erfassung von Verschleißerscheinungen einer Personentransportanlage, insbesondere einer Fahrtreppe oder eines Fahrsteigs, bereitgestellt. Die Personentransportanlage umfasst mehrere Tritteinheiten, die mittels Führungsrollen auf einem Führungsschienensystem entlang eines Soll-Verfahrwegs verfahrbar sind. Das Verfahren umfasst ein Ersetzen mindestens einer Führungsrolle der mehreren Tritteinheiten durch eine Detektorrolle. Die Detektorrolle weist eine diskontinuierliche Umfangsfläche in Abrollrichtung der Detektorrolle auf. Des Weiteren umfasst das Verfahren ein Montieren eines Überwachungsgeräts an mindestes einer Tritteinheit der mehreren Tritteinheiten, insbesondere an einer Stufenachse oder Palettenachse, zur Aufzeichnung von Audiodaten und/oder Bilddaten. Ferner umfasst das Verfahren ein Bewegen der Tritteinheiten entlang eines Soll-Verfahrwegs und ein Aufzeichnen von Audiodaten und/oder Bilddaten während des Bewegens entlang des Soll-Verfahrwegs. Des Weiteren umfasst das Verfahren ein Vergleichen der aufgezeichneten Audiodaten und/oder Bilddaten mit entsprechenden Soll-Referenzdaten. Darüber hinaus umfasst das Verfahren ein Feststellen einer Verschleißerscheinung bei Über- oder Unterschreitung eines bestimmten Schwellenwertes einer Abweichung der aufgezeichneten Audiodaten und/oder Bilddaten von den entsprechenden Soll-Referenzdaten.

Somit werden gemäß der vorliegenden Erfindung eine Personentransportanlage als auch ein Verfahren bereitgestellt, mit welchen, im Vergleich zum Stand der Technik, Verschleißerscheinungen (z.B. lose Verbindungstellen und/oder Absenkungen einer Führungsschiene des Führungsschienensystems z.B. aufgrund von Toleranzabsenkungen oder Verschleifungen) auf einfacherer Weise und mit geringem Aufwand erfasst werden können. Ferner können Verschleißerscheinungen und/oder Absenkungen, insbesondere Absenkungen von Führungsschienen des Führungsschienensystems, im Vergleich zum Stand der Technik, schneller und eindeutiger lokalisiert werden.

Im Weiteren soll die Erfindung anhand von in Figuren dargestellten Ausführungsbeispielen erläutert werden, aus denen sich weitere Vorteile und Abwandlungen ergeben. Dabei zeigt:
- Figur 1: eine schematische Ansicht einer Personentransportanlage mit einer Detektionsvorrichtung zur Erfassung von Verschleißerscheinungen gemäß hierin beschriebenen Ausführungsformen;
- Figur 2: eine schematische Ansicht einer Detektionsvorrichtung zur Erfassung von Verschleißerscheinungen gemäß hierin beschriebenen Ausführungsformen; und
- Figuren 3A und 3B: Blockdiagramme zur Veranschaulichung von Ausführungsformen eines Verfahrens zur Erfassung von Verschleißerscheinungen einer Personentransportanlage gemäß der vorliegenden Offenbarung.

Im Folgenden wird nun ausführlich auf die verschiedenen Ausführungsformen eingegangen, von denen in jeder Abbildung ein oder mehrere Beispiele dargestellt sind. Jedes Beispiel dient der Erläuterung und ist nicht als Einschränkung zu verstehen. Beispielsweise können Merkmale, die als Teil einer Ausführungsform dargestellt oder beschrieben sind, auf oder in Verbindung mit jeder anderen Ausführungsform verwendet werden, um eine weitere Ausführungsform zu erhalten, soweit sie im Rahmen des Schutzumfanges der unabhängigen Ansprüche ist. Es ist beabsichtigt, dass die vorliegende Offenlegung solche Modifikationen und Variationen einschließt.

In der folgenden Beschreibung der Zeichnungen beziehen sich die gleichen Referenznummern auf die gleichen oder ähnlichen Komponenten. Im Allgemeinen werden nur die Unterschiede in Bezug auf die einzelnen Ausführungsformen beschrieben. Sofern nicht anders angegeben, kann sich die Beschreibung eines Teils oder Aspekts in einer Ausführungsform auch auf ein entsprechendes Teil oder einen entsprechenden Aspekt in einer anderen Ausführungsform beziehen.

Figur 1 zeigt eine schematische Ansicht einer Personentransportanlage 10 mit einer Detektionsvorrichtung 15 zur Erfassung von Verschleißerscheinungen gemäß hierin beschriebenen Ausführungsformen. Insbesondere ist in Figur 1 als beispielhafte Personentransportanlage 10 eine Fahrtreppe 101 dargestellt, mithilfe derer beispielsweise Personen zwischen zwei Niveaus E1, E2 befördert werden können. Es versteht sich, dass die Personentransportanlage 10 auch ein Fahrsteig sein kann, auch wenn dieser in den Figuren nicht explizit dargestellt ist.

Wie schematisch in Figur 1 dargestellt ist, weist die Fahrtreppe 101 typischerweise zwei ringförmig geschlossene Förderketten 102 auf (aufgrund der Seitenansicht ist nur eine der beiden Förderketten 102 sichtbar). Die beiden Förderketten 102 sind aus einer Vielzahl von Kettengliedern zusammengesetzt. Die beiden Förderketten 102 können entlang eines Soll-Verfahrwegs 14 in Fahrrichtung verlagert werden. Die Förderketten 102 verlaufen typischerweise parallel zueinander und sind dabei in einer Richtung quer zu der Fahrrichtung voneinander beabstandet.

Zwischen den beiden Förderketten 102 erstrecken sich mehrere Tritteinheiten 11, beispielsweise in Form von Trittstufen im Falle einer Fahrtreppe oder in Form von Trittpaletten im Falle eines Fahrsteigs. Jede Tritteinheit 11 ist typischerweise nahe ihren seitlichen Enden an jeweils einer der Förderketten 102 befestigt und kann somit mithilfe der Förderketten 102 entlang des Soll-Verfahrwegs 14 in die Fahrrichtung verfahren beziehungsweise bewegt werden. Die an den Förderketten 102 geführten Tritteinheiten 7 bilden dabei ein umlaufend bewegbares Transportband. Um die Förderketten 102 verlagern zu können, verfügt die Fahrtreppe 101 über eine Antriebsanordnung (nicht dargestellt).

Wie in Figur 1 schematisch dargestellt ist, werden im Bereich eines unteren Zugangs 103 sowie im Bereich eines oberen Zugangs 104 die Förderketten 102 des Transportbands mithilfe von Umlenkrädern 105 umgelenkt. Üblicherweise sind die Umlenkräder 105 an einer tragenden Struktur, welche meist in Form einer Fachwerkstruktur ausgebildet ist, über Lager drehbar gelagert gehalten. Typischerweise, verfügt die Fahrtreppe 101 ferner über einen Handlauf 106, welcher üblicherweise zusammen mit den Förderketten 102 angetrieben wird und sich somit synchron mit dem Transportband bewegt.

Gemäß einer Ausführungsform, die mit anderen hierin beschriebenen Ausführungsformen kombiniert werden kann, umfasst die Personentransportanlage 10 mehrere Tritteinheiten 11, die mittels Führungsrollen 12 auf einem Führungsschienensystem 13 entlang des Soll-Verfahrwegs 14 verfahrbar sind, wie es in Figur 1 schematisch dargestellt ist.

Ferner zeigen Figur 1 und Figur 2, dass die Personentransportanlage 10 eine Detektionsvorrichtung 15 zur Erfassung von Verschleißerscheinungen umfasst. Die Detektionsvorrichtung 15 umfasst mindestens einer Detektorrolle 150, die anstelle einer der Führungsrollen 12 montiert ist. Insbesondere können zwei Führungsrollen 12 die jeweils seitlich, an sich gegenüberliegenden Enden einer Tritteinheit 11 angeordnet sind, durch jeweils eine Detektorrolle 150 ersetzt sein. Die Detektorrolle 150 weist eine diskontinuierliche Umfangsfläche (gezahnte Umfangsfläche) in Abrollrichtung der Detektorrolle 150 auf. Des Weiteren umfasst die Detektionsvorrichtung 15 ein Überwachungsgerät 155 zur Aufzeichnung von Audiodaten und/oder Bilddaten entlang des Soll-Verfahrwegs 14, wie es schematisch in Figur 1 dargestellt ist. Die aufgezeichneten Audiodaten und/oder Bilddaten enthalten von der Detektorrolle 150 verursachte Rückwirkungen auf das Führungsschienensystem 13. Diese Rückwirkungen sind beispielsweise Schallwellen, die durch das Abrollen der diskontinuierlichen Umfangsfläche im Führungsschienensystem 13 verursacht werden. Die Rückwirkungen können zudem in den Bilddaten auch als Schwingungsbewegungen der Detektorrolle 150 relativ zum Führungsschienensystem 13 erkannt werden. Sofern zur Erfassung von Bilddaten beispielsweise eine TOF-Kamera eingesetzt wird, kann zudem eine periodische Distanzänderung infolge der diskontinuierlichen Umfangsfläche erfasst und diese Daten ausgewertet werden.

Somit wird vorteilhafterweise eine Personentransportanlage 10 mit einer Detektionsvorrichtung 15 zur Erfassung von Verschleißerscheinungen bereitgestellt, die gegenüber dem Stand der Technik verbessert ist. Insbesondere können Verschleißerscheinungen auf einfacherer Weise und mit geringem Aufwand erfasst werden. Ferner ermöglicht die Erfindung, durch Auswertung der aufgezeichneten Audiodaten und/oder Bilddaten eine schnellere und eindeutigere Lokalisierung von Verschleißerscheinungen (z.B. lose Verbindungstellen und/oder Absenkungen einer Führungsschiene des Führungsschienensystems z.B. aufgrund von Toleranzabsenkungen oder Verschleifungen).

Gemäß einer Ausführungsform, die mit anderen hierin beschriebenen Ausführungsformen kombiniert werden kann, besteht die diskontinuierliche Umfangsfläche der Detektorrolle 150 aus einem Material das akustisch wahrnehmbare Geräusche erzeugt, wenn es in Rollkontakt mit dem Führungsschienensystem steht, auf der die Detektorrolle 150 abrollt. Vorzugsweise besteht die Umfangsfläche der Detektorrolle 150 aus einem metallischen Material, beispielsweise Aluminium oder Stahl. Abgesehen von der Umfangsfläche der Detektorrolle kann auch die Detektorrolle an sich aus einem metallischen Material, insbesondere Aluminium oder Stahl, bestehen.

Gemäß einer Ausführungsform, die mit anderen hierin beschriebenen Ausführungsformen kombiniert werden kann, wird die diskontinuierliche Umfangsfläche der Detektorrolle 150 durch eine Vielzahl N an Zähnen 151 gebildet. Wie in der Figur 2 dargestellt, sind die Vielzahl N an Zähnen 151 in Umfangsrichtung der Detektorrolle gleichmäßig voneinander beabstandet, angeordnet. Die Zähne können beispielsweise eine Rechteckform aufweisen. Ein Verhältnis von Zahnbreite zu Zahnlücke (Abstand zwischen benachbarten Zähnen) ist typischerweise 1:1.

Gemäß einer Ausführungsform, die mit anderen hierin beschriebenen Ausführungsformen kombiniert werden kann, ist die Vielzahl N an Zähnen 151 derart gewählt, dass bei einer typischen Drehgeschwindigkeit der Detektorrolle 150 eine Erregerfrequenz fErD breitgestellt wird, die in einem Bereich einer Eigenfrequenz fEiSys des Führungsschienensystems 13 liegt. Die typische Drehgeschwindigkeit der Detektorrolle ergibt sich aus dem Durchmesser der Detektorrolle D_{Dt} und der Verfahrgeschwindigkeit der Tritteinheiten 11 entlang des Soll-Verfahrwegs 14.

Insbesondere kann die Vielzahl N an Zähnen 151 derart gewählt sein, dass bei der typischen Drehgeschwindigkeit der Detektorrolle 150 die Erregerfrequenz fErD im Bereich 0,9 × fEiSys ≤ fErD ≤ 1,1 × fEiSys liegt. Typischerweise ist die Eigenfrequenz fsys des Führungsschienensystems 55 Hz ≤ fsys ≤ 70 Hz. Die Vielzahl N an Zähnen 151 ist typischerweise N≥ 16 ist. Insbesondere kann die Vielzahl N an Zähnen 151 größer gleich 24 sein (N≥ 24), oder größer gleich 32 (N ≥ 32) sein.

Gemäß einer Ausführungsform, die mit anderen hierin beschriebenen Ausführungsformen kombiniert werden kann, weist die Detektorrolle 150 einen Durchmesser D_{Dt} = D_{FR} + 2×T auf, wobei D_{FR} der Durchmesser der Führungsrolle 12, die durch die Detektorrolle 150 ersetzt wurde, und wobei T die kleinste detektierbare Abnutzung/Absenkung einer Führungsschiene des Führungsschienensystem 13 ist. Der Führungsrollendurchmesser D_{FR} ist in Figur 2 durch eine gestrichelte Kreislinie gekennzeichnet. Des Weiteren ist in Figur 2 zum besseren Verständnis die detektierbare Abnutzung/Absenkung T schematisch dargestellt. Die Abnutzung/Absenkung T kann zum Beispiel aufgrund von Toleranzabsenkungen, Verschleifungen oder losen Verbindungen innerhalb des Führungsschienensystems auftreten. Beispielsweise kann bei einem Detektorrollendurchmesser, der um 0.3 mm größer ist als der Durchmesser der Führungsrolle, die durch die Detektorrolle ersetzt wurde, eine kleinste detektierbare Abnutzung/Absenkung von T = 0.15 mm durch hervorgerufene Geräuschänderung detektiert werden. Bei Vorliegen einer Abnutzung/Absenkung T größer als 0.15 mm verliert die Detektorrolle den Kontakt zur Führungsschiene, was sich durch eine Geräuschunterbrechung bemerkbar macht.

Gemäß einer Ausführungsform, die mit anderen hierin beschriebenen Ausführungsformen kombiniert werden kann, ist das Überwachungsgerät 155 an mindesten einer der Tritteinheiten 11 der Personentransportanlage 10 montiert. Beispielsweise kann das Überwachungsgerät 155 an einer quer zum Führungsschienensystem 13 verlaufenden Tritteinheitsachse 111 montiert sein, wie es schematisch in Figur 2 dargestellt ist. Vorzugsweise ist das Überwachungsgerät 155 zur Aufzeichnung der Audio- und/oder Bilddaten zur Detektorrolle 150 hin ausgerichtet. Beispielsweise kann das Überwachungsgerät 155 eine Kamera mit Mikrofon sein. Insbesondere ist die Größe des Überwachungsgeräts 155 derart gewählt, dass die Tritteinheiten 11 bei Montage des Überwachungsgeräts 155 auf der Tritteinheitsachse 111 einen oder mehrere Umläufe durchfahren können, ohne dass das Überwachungsgerät beschädigt wird. Das Überwachungsgerät 155 kann somit jede Bewegung der Detektorrolle 150 entlang des gesamten Soll-Verfahrwegs, also an jeder Position entlang des Soll-Verfahrwegs, optisch (Bilddaten) erfassen und Geräusche (Audiodaten) erfassen. Die Audiodaten und/oder Bilddaten (in Kombination auch als audiovisuelle Daten bezeichnet) können nahezu zeitgleich von einer hierin beschriebenen Auswerteinheit 156 erfasst und beispielsweise vom Wartungspersonal beobachtet und beurteilt werden.

Gemäß einer Ausführungsform, die mit anderen hierin beschriebenen Ausführungsformen kombiniert werden kann, umfasst die Personentransportanlage 10, insbesondere die Detektionsvorrichtung 15 der Personentransportanlage 10 eine Auswerteinheit 156, die ausgelegt ist, um bei Über- oder Unterschreitung eines bestimmten Schwellenwertes einer Abweichung der aufgezeichneten Audiodaten und/oder Bilddaten von entsprechenden Soll-Referenzdaten eine Verschleißerscheinung festzustellen. Insbesondere ist die Auswerteinheit 156 ein mobiles Empfangsgerät. Beispielswiese kann das mobile Empfangsgerät ein Smartphone, ein Tablet oder ein Laptop sein. Die Auswerteeinheit 156 weist zur weiteren Verarbeitung und Auswertung der Audiodaten und/oder Bilddaten eine hierzu geeignete Software (nicht dargestellt) auf.

Gemäß einer Ausführungsform, die mit anderen hierin beschriebenen Ausführungsformen kombiniert werden kann, ist das Überwachungsgerät 155 ausgelegt um die Audio- und/oder Bilddaten drahtlos zu übermitteln, insbesondere an die Auswerteinheit 156. Die drahtlose Übermittlung ist in Figur 2 schematisch durch einen gestrichelten Doppelpfeil dargestellt und kann beispielsweise durch eine WLAN-Verbindung, eine Bluetooth-Verbindung, oder eine andere geeignete drahtlose Verbindung bereitgestellt werden.

Im Folgenden wird ein Verfahren 20 zur Erfassung von Verschleißerscheinungen einer Personentransportanlage 10 gemäß der vorliegenden Offenbarung beschrieben. Zur Veranschaulichung von Ausführungsformen des Verfahrens 20 gemäß der vorliegenden Offenbarung sind in den Figuren 3A und 3B Blockdiagramme dargestellt, wobei die einzelnen Blöcke (21- 30) Verfahrensschritte des Verfahrens 20 repräsentieren.

Das Verfahren 20 wird mittels einer hierein beschriebenen Personentransportanlage 10 mit einer hierin beschriebenen Detektionsvorrichtung 15 durchgeführt. Wie eingangs erwähnt, umfasst die Personentransportanlage 10 mehrere Tritteinheiten 11, die mittels Führungsrollen 12 auf einem Führungsschienensystem 13 entlang eines Soll-Verfahrwegs 14 verfahrbar sind. Typischerweise ist die Personentransportanlage 10 eine Fahrtreppe oder ein Fahrsteig.

Gemäß einer Ausführungsform, die mit anderen hierin beschriebenen Ausführungsformen kombiniert werden kann, umfasst das Verfahren 20 zur Erfassung von Verschleißerscheinungen einer Personentransportanlage 10 an mindestens einer von deren Tritteinheiten 11 ein Ersetzen (repräsentiert durch Block 21 in den Figuren 3A und 3B) mindestens einer Führungsrolle 12 durch eine Detektorrolle 150. Insbesondere können zwei Führungsrollen 12, die jeweils seitlich an sich gegenüberliegenden Enden einer Tritteinheit 11 angeordnet sind, durch jeweils eine Detektorrolle 150 ersetzt werden. Die Detektorrolle 150 weist eine diskontinuierliche Umfangsfläche in Abrollrichtung der Detektorrolle 150 auf. Des Weiteren umfasst das Verfahren ein Montieren (repräsentiert durch Block 22 in Figuren 3A und 3B) eines Überwachungsgeräts 155 an mindestes einer der mehreren Tritteinheiten 11. Insbesondere kann das Überwachungsgerät 155 an einer Tritteinheitsachse 111, beispielsweise einer Stufenachse oder einer Palettenachse, montiert werden. Typischerweise verläuft die Tritteinheitsachse 111 quer zum Führungsschienensystem 13, insbesondere orthogonal zu den Führungsschienen des Führungsschienensystems 13.

Das Überwachungsgerät 155 ist ausgelegt, um Audiodaten und/oder Bilddaten aufzuzeichnen. Ferner umfasst das Verfahren 20 ein Bewegen (repräsentiert durch Block 23 in den Figuren 3A und 3B) der Tritteinheiten 11 entlang eines Soll-Verfahrwegs 14 und ein Aufzeichnen (repräsentiert durch Block 24 in Figuren 3A und 3B) von Audiodaten und/oder Bilddaten während des Bewegens entlang des Soll-Verfahrwegs 14. Des Weiteren umfasst das Verfahren 20 ein Vergleichen (repräsentiert durch Block 25 in den Figuren 3A und 3B) der aufgezeichneten Audiodaten und/oder Bilddaten mit entsprechenden Soll-Referenzdaten. Solche Soll-Referenzdaten können beispielsweise aus Audiodaten und/oder Bilddaten generiert werden, welche bei der Inbetriebnahme der neu installierten Personentransportanlage 10 mittels einer Lernfahrt erfasst wurden. Die Soll-Referenzdaten können aber auch durch Modell-Rechnungen beziehungsweise Simulationen an dreidimensionalen Rechenmodellen wie beispielsweise einem Digital Twin der zu prüfenden Personentransportanlage 10 generiert werden.

Darüber hinaus umfasst das Verfahren 20 ein Feststellen (repräsentiert durch Block 26 in Figuren 3A und 3B) einer Verschleißerscheinung bei Über- oder Unterschreitung eines bestimmten Schwellenwertes einer Abweichung der aufgezeichneten Audiodaten und/oder Bilddaten von den entsprechenden Soll-Referenzdaten (d.h. Soll-Referenzaudiodaten und/oder Soll-Referenzbilddaten).

Gemäß einer Ausführungsform, die mit anderen hierin beschriebenen Ausführungsformen kombiniert werden kann, umfasst das Verfahren 20 ferner ein Aufzeichnen (repräsentiert durch Block 27 in Figur 3B) einer gefahrenen Strecke des Soll-Verfahrwegs ausgehend von einer markierten Startposition. Insbesondere befindet sich die markierte Startposition auf einem Videostream der Bilddaten. Ferner umfasst das Verfahren 20 typischerweise ein Lokalisieren (repräsentiert durch Block 28 in Figur 3B) der Verschleißerscheinung anhand der gefahrenen Strecke.

Gemäß einer Ausführungsform, die mit anderen hierin beschriebenen Ausführungsformen kombiniert werden kann, werden bei Über- oder Unterschreitung eines bestimmten akustischen Schwellenwertes die Bilddaten an der Stelle der Über- oder Unterschreitung des bestimmten akustischen Schwellenwertes markiert.

Gemäß einer Ausführungsform, die mit anderen hierin beschriebenen Ausführungsformen kombiniert werden kann, wird beim Bewegen (repräsentiert durch Block 23 in den Figuren 3A und 3B) der Tritteinheiten 11 entlang des Soll-Verfahrwegs 14 die Detektorrolle 150 gedreht, wodurch die diskontinuierliche Umfangsfläche der Detektorrolle 150 bei Kontakt mit dem Führungsschienensystem 13, insbesondere einer Führungsschiene des Führungsschienensystems 13, akustisch wahrnehmbare Geräusche beziehungsweise Schwingungen erzeugt. Typischerweise wird die diskontinuierliche Umfangsfläche der Detektorrolle 150 durch eine Vielzahl N an Zähnen gebildet. Typischerweise ist die Vielzahl N an Zähnen und eine Drehgeschwindigkeit der Detektorrolle 150 derart gewählt, dass durch das Bewegen entlang des Soll-Verfahrwegs eine Erregerfrequenz fErD bereitgestellt wird, die in einem Bereich einer Eigenfrequenz fEiSys des Führungsschienensystems 13 liegt. Insbesondere wird eine Erregerfrequenz fErD bereitgestellt die 0,9 × fEiSys ≤ fErD ≤ 1,1 × fEiSys ist. Die Eigenfrequenz fsys des Führungsschienensystems 13 kann beispielsweise im Bereich von 55 Hz ≤ fsys ≤ 70 Hz sein.

Gemäß einer Ausführungsform, die mit anderen hierin beschriebenen Ausführungsformen kombiniert werden kann, umfasst das Verfahren 20 ferner ein Aufbringen (repräsentiert durch Block 29 in Figur 3B) einer Last, die an eine Resonanzfrequenz der Personentransportanlage 10 angepasst ist. Insbesondere ist die Last an eine Resonanzfrequenz des Führungsschienensystems 13 angepasst. Typischerweise wird die Last auf mindestens eine der mehreren Tritteinheiten 11 aufgebracht.

Gemäß einer Ausführungsform, die mit anderen hierin beschriebenen Ausführungsformen kombiniert werden kann, umfasst das Verfahren 20 ferner ein Speichern (repräsentiert durch Block 30 in Figur 3B) der aufgezeichneten Audiodaten und/oder Bilddaten in einem Speichermedium. Des Weiteren können die aufgezeichneten Audiodaten und/oder Bilddaten in einer Simulation der Personentransportanlage 10 verwendet werden.

Im Lichte der hierin beschriebenen Ausführungsformen wird deutlich, dass gemäß der vorliegenden Erfindung eine Personentransportanlage 10 als auch ein Verfahren 20 bereitgestellt werden, mit welchen, im Vergleich zum Stand der Technik, Verschleißerscheinungen auf einfachere Weise und mit geringem Aufwand erfasst werden können. Ferner können Verschleißerscheinungen (z.B. lose Verbindungstellen und/oder Absenkungen einer Führungsschiene des Führungsschienensystems 13 z.B. aufgrund von Toleranzabsenkungen oder Verschleifungen) schneller und eindeutiger lokalisiert werden als dies mit aus dem Stand der Technik bekannten Systemen und Verfahren möglich ist.

### BEZUGZEICHENLISTE

- 10: Personentransportanlage
- 101: Fahrtreppe
- 102: Förderkette
- 103: unterer Zugang
- 104: oberer Zugang
- 105: Umlenkrad
- 106: Handlauf
- 11: Tritteinheit
- 111: Tritteinheitsachse
- 12: Führungsrolle
- 13: Führungsschienensystem
- 14: Soll-Verfahrwegs
- 15: Detektionsvorrichtung
- 150: Detektorrolle
- 151: Zähne der Detektorrolle
- 155: Überwachungsgerät
- 156: Auswerteinheit
- 20: Verfahren zur Erfassung von Verschleißerscheinungen einer Personentransportanlage
- 21-30: Blöcke zur Illustration von Verfahrensschritten des Verfahrens zur Erfassung von Verschleißerscheinungen einer Personentransportanlage
- N: Zähneanzahl der Detektorrolle
- fErD: Erregerfrequenz der Detektorroller
- fEiSys: Eigenfrequenz des Führungsschienensystems
- DDt: Detektorrollendurchmesser
- DFR: Führungsrollendurchmesser
- T: detektierbare Abnutzung/Absenkung

## Patentansprüche

1. Personentransportanlage (10), insbesondere Fahrtreppe oder Fahrsteig, mit mehreren Tritteinheiten (11), die mittels Führungsrollen (12) auf einem Führungsschienensystem (13) entlang eines Soll-Verfahrwegs (14) verfahrbar sind, umfassend eine Detektionsvorrichtung (15) zur Erfassung von Verschleißerscheinungen, **dadurch gekennzeichnet, dass** die Detektionsvorrichtung (15) aufweist:
• mindestens eine Detektorrolle (150), die anstelle einer der Führungsrollen (12) montiert ist, wobei die Detektorrolle (150) eine diskontinuierliche Umfangsfläche in Abrollrichtung der Detektorrolle (150) aufweist; und
• ein Überwachungsgerät (155) zur Aufzeichnung von Audiodaten und/oder Bilddaten entlang des Soll-Verfahrwegs (14);
wobei die Audiodaten und/oder Bilddaten von der Detektorrolle (150) verursachte Rückwirkungen auf das Führungsschienensystem (13) enthalten.

2. Personentransportanlage (10) nach Anspruch 1, wobei die diskontinuierliche Umfangsfläche der Detektorrolle (150) aus einem Material besteht, insbesondere einem metallischen Material, das akustisch wahrnehmbare Geräusche erzeugt, wenn es in Rollkontakt mit dem Führungsschienensystem (13) steht, auf der die Detektorrolle (150) abrollt.

3. Personentransportanlage (10) nach Anspruch 1 oder 2, wobei die diskontinuierliche Umfangsfläche der Detektorrolle (150) durch eine Vielzahl N an Zähnen gebildet wird, insbesondere wobei die Vielzahl an Zähnen in Umfangsrichtung der Detektorrolle (150) gleichmäßig voneinander beabstandet angeordnet sind.

4. Personentransportanlage (10) nach Anspruch 3, wobei die Vielzahl N an Zähnen und eine Drehgeschwindigkeit der Detektorrolle (150) eine Erregerfrequenz fErD breitstellt, die in einem Bereich einer Eigenfrequenz fEiSys des Führungsschienensystems (13) liegt, insbesondere wobei der Bereich 0,9 × fEiSys ≤ fErD ≤ 1,1 × fEiSys ist, und insbesondere wobei die Eigenfrequenz fsys des Führungsschienensystems (13) 55 Hz ≤ fsys ≤ 70 Hz ist.

5. Personentransportanlage (10) nach Anspruch 3 oder 4, wobei die Vielzahl N an Zähnen N ≥ 16 ist, insbesondere N ≥ 24 ist, beispielsweise N ≥ 32 ist.

6. Personentransportanlage (10) nach einem der Ansprüche 1 bis 5, wobei die Detektorrolle (150) einen Durchmesser DDt = DFR + 2× T ist, wobei DFR der Durchmesser der Führungsrolle (12) ist, die durch die Detektorrolle (150) ersetzt wurde, und wobei T die kleinste detektierbare Abnutzung einer Führungsschiene des Führungsschienensystem (13) ist.

7. Personentransportanlage (10) nach einem der Ansprüche 1 bis 6, wobei das Überwachungsgerät (155) an mindesten einer Tritteinheit der mehreren Tritteinheiten (11), insbesondere an einer quer zum Führungsschienensystem (13) verlaufenden Tritteinheitsachse, montiert ist und zur Aufzeichnung der Audio- und/oder Bilddaten zur Detektorrolle (150) hin ausgerichtet ist, insbesondere wobei das Überwachungsgerät (155) eine Kamera mit Mikrofon ist.

8. Personentransportanlage (10) nach einem der Ansprüche 1 bis 7, ferner umfassend eine Auswerteinheit (156) die ausgelegt ist, um bei Über- oder Unterschreitung eines bestimmten Schwellenwertes einer Abweichung der aufgezeichneten Audiodaten und/oder Bilddaten von entsprechenden Soll-Referenzdaten eine Verschleißerscheinung festzustellen, insbesondere wobei die Auswerteinheit (156) ein mobiles Empfangsgerät ist, insbesondere wobei das mobile Empfangsgerät ein Smartphone ist.

9. Personentransportanlage (10) nach einem der Ansprüche 1 bis 8, wobei das Überwachungsgerät (155) ausgelegt ist um die Audio- und/oder Bilddaten drahtlos zu übermitteln.

10. Verfahren (20) zur Erfassung von Verschleißerscheinungen einer Personentransportanlage (10), insbesondere Fahrtreppe oder Fahrsteig, mit mehreren Tritteinheiten (11), die mittels Führungsrollen (12) auf einem Führungsschienensystem (13) entlang eines Soll-Verfahrwegs bewegbar sind, umfassend:
- Ersetzen (21) mindestens einer Führungsrolle (12) der mehreren Tritteinheiten (11) durch eine Detektorrolle (150), wobei die Detektorrolle (150) eine diskontinuierliche Umfangsfläche in Abrollrichtung der Detektorrolle (150) aufweist;
- Montieren (22) eines Überwachungsgeräts (155) an mindestes einer Tritteinheit (11) der mehreren Tritteinheiten (11), insbesondere an einer Tritteinheitsachse (111), zur Aufzeichnung von Audiodaten und/oder Bilddaten;
- Bewegen (23) der Tritteinheiten (11) entlang eines Soll-Verfahrwegs (14);
- Aufzeichnen (24) von Audiodaten und/oder Bilddaten während dem Bewegen entlang des Soll-Verfahrwegs;
- Vergleichen (25) der aufgezeichneten Audiodaten und/oder Bilddaten mit entsprechenden Soll-Referenzdaten; und
- Feststellen (26) einer Verschleißerscheinung bei Über- oder Unterschreitung eines bestimmten Schwellenwertes einer Abweichung der aufgezeichneten Audiodaten und/oder Bilddaten von den entsprechenden Soll-Referenzdaten.

11. Verfahren (20) nach Anspruch 10, ferner umfassend Aufzeichnen (27) einer gefahrenen Strecke des Soll-Verfahrwegs ausgehend von einer markierten Startposition, insbesondere einer markierten Startposition auf einem Videostream der Bilddaten, und Lokalisieren (28) der Verschleißerscheinung anhand der gefahrenen Strecke.

12. Verfahren (20) nach Anspruch 10 oder 11, wobei bei Über- oder Unterschreitung eines bestimmten akustischen Schwellenwertes die Bilddaten an der Stelle der Über- oder Unterschreitung des bestimmten akustischen Schwellenwertes markiert werden.

13. Verfahren (20) nach einem der Ansprüche 10 bis 12, wobei die diskontinuierliche Umfangsfläche der Detektorrolle (150) durch eine Vielzahl (N) an Zähnen gebildet wird, wobei die Vielzahl (N) an Zähnen und eine Drehgeschwindigkeit der Detektorrolle (150) durch das Bewegen entlang des Soll-Verfahrwegs eine Erregerfrequenz fErD bereitstellt, die in einem Bereich einer Eigenfrequenz fEiSys des Führungsschienensystems liegt, insbesondere wobei der Bereich 0,9 × fEiSys ≤ fErD ≤ 1,1 × fEiSys ist, und insbesondere wobei die Eigenfrequenz fsys des Führungsschienensystems 55 Hz ≤ fsys ≤ 70 Hz ist.

14. Verfahren (20) nach einem der Ansprüche 10 bis 13, ferner umfassend Aufbringen (29) einer Last, die an eine Resonanzfrequenz der Personentransportanlage (10), insbesondere an eine Resonanzfrequenz des Führungsschienensystems (13), angepasst ist, insbesondere wobei die Last auf mindestens einer der mehreren Tritteinheiten (11) aufgebracht wird.

15. Verfahren (20) nach einem der Ansprüche 11 bis 14, ferner umfassend Speichern (30) der aufgezeichneten Audiodaten und/oder Bilddaten in einem Speichermedium, und Verwenden der aufgezeichneten Audiodaten und/oder Bilddaten in einer Simulation der Personentransportanlage (10).

## Claims

1. Passenger transport installation (10), in particular escalator or moving walkway, comprising a plurality of step units (11) which can travel along a target travel path (14) by means of guide rollers (12) on a guide rail system (13), the installation comprising a detection apparatus (15) for detecting signs of wear, **characterized in that** the detection apparatus (15) has:
• at least one detector roller (150) mounted in place of one of the guide rollers (12), the detector roller (150) having a discontinuous circumferential surface in the rolling direction of the detector roller (150); and
• a monitoring device (155) for recording audio data and/or image data along the target travel path (14);
the audio data and/or image data containing feedback effects on the guide rail system (13) caused by the detector roller (150).

2. Passenger transport installation (10) according to claim 1, wherein the discontinuous circumferential surface of the detector roller (150) consists of a material, in particular a metal material, which generates acoustically perceptible noises when it is in rolling contact with the guide rail system (13) on which the detector roller (150) rolls.

3. Passenger transport installation (10) according to claim 1 or claim 2, wherein the discontinuous circumferential surface of the detector roller (150) is formed by a plurality N of teeth, in particular wherein the plurality of teeth are arranged evenly spaced from one another in the circumferential direction of the detector roller (150).

4. Passenger transport installation (10) according to claim 3, wherein the plurality N of teeth and a rotational speed of the detector roller (150) provide an excitation frequency fErD which is in a range of a natural frequency fEiSys of the guide rail system (13), in particular wherein the range is 0.9 x fEiSys ≤ fErD ≤ 1.1 x fEiSys, and in particular wherein the natural frequency fsys of the guide rail system (13) is 55 Hz ≤ fsys ≤ 70 Hz.

5. Passenger transport installation (10) according to claim 3 or claim 4, wherein the plurality N of teeth is N ≥ 16, in particular N ≥ 24, for example N ≥ 32.

6. Passenger transport installation (10) according to any of claims 1 to 5, wherein the detector roller (150) has a diameter DDt = DFR + 2x T, wherein DFR is the diameter of the guide roller (12) that was replaced by the detector roller (150), and wherein T is the smallest detectable wear of a guide rail of the guide rail system (13).

7. Passenger transport installation (10) according to any of claims 1 to 6, wherein the monitoring device (155) is mounted on at least one step unit of the plurality of step units (11), in particular on a step unit axis extending transversely to the guide rail system (13), and is aligned toward the detector roller (150) for recording the audio and/or image data, in particular wherein the monitoring device (155) is a camera with a microphone.

8. Passenger transport installation (10) according to any of claims 1 to 7, further comprising an evaluation unit (156) which is designed to determine a sign of wear when a deviation of the recorded audio data and/or image data from corresponding target reference data exceeds or falls below a certain threshold value, in particular wherein the evaluation unit (156) is a mobile receiving device, in particular wherein the mobile receiving device is a smartphone.

9. Passenger transport installation (10) according to any of claims 1 to 8, wherein the monitoring device (155) is designed to wirelessly transmit the audio and/or image data.

10. Method (20) for detecting signs of wear on a passenger transport installation (10), in particular an escalator or moving walkway, having a plurality of step units (11) which can be moved along a target travel path by means of guide rollers (12) on a guide rail system (13), the method comprising:
- replacing (21) at least one guide roller (12) of the plurality of step units (11) with a detector roller (150), wherein the detector roller (150) has a discontinuous circumferential surface in the rolling direction of the detector roller (150);
- mounting (22) a monitoring device (155) on at least one step unit (11) of the plurality of step units (11), in particular on a step unit axis (111), for recording audio data and/or image data;
- moving (23) the step units (11) along a target travel path (14);
- recording (24) audio data and/or image data while moving along the target travel path;
- comparing (25) the recorded audio data and/or image data with the corresponding target reference data; and
- detecting (26) a sign of wear when a deviation of the recorded audio data and/or image data from the corresponding target reference data exceeds or falls below a certain threshold value.

11. Method (20) according to claim 10, further comprising recording (27) a traveled distance of the target travel path starting from a marked starting position, in particular a marked starting position on a video stream of the image data, and locating (28) the sign of wear on the basis of the traveled distance.

12. Method (20) according to claim 10 or claim 11, wherein when a certain acoustic threshold value is exceeded or fallen below, the image data are marked at the point where the certain acoustic threshold value is exceeded or fallen below.

13. Method (20) according to any of claims 10 to 12, wherein the discontinuous circumferential surface of the detector roller (150) is formed by a plurality (N) of teeth, wherein the plurality (N) of teeth and a rotational speed of the detector roller (150), by moving along the target travel path, provide an excitation frequency fErD which is in a range of a natural frequency fEiSys of the guide rail system, in particular wherein the range is 0.9 x fEiSys ≤ fErD ≤ 1.1 x fEiSys, and in particular wherein the natural frequency fsys of the guide rail system is 55 Hz ≤ fsys ≤ 70 Hz.

14. Method (20) according to any of claims 10 to 13, further comprising applying (29) a load which is adapted to a resonance frequency of the passenger transport installation (10), in particular to a resonance frequency of the guide rail system (13), in particular wherein the load is applied to at least one of the plurality of step units (11).

15. Method (20) according to any of claims 11 to 14, further comprising storing (30) the recorded audio data and/or image data in a storage medium, and using the recorded audio data and/or image data in a simulation of the passenger transport installation (10).

## Revendications

1. Installation de transport de personnes (10), en particulier escalier roulant ou trottoir roulant, comportant plusieurs unités formant marches (11) qui peuvent être déplacées au moyen de galets de guidage (12) sur un système de rails de guidage (13) le long d'une trajectoire de déplacement de consigne (14), comprenant un dispositif de détection (15) permettant de détecter des signes d'usure, **caractérisée en ce que** le dispositif de détection (15) présente :
• au moins un galet de détection (150) monté à la place de l'un des galets de guidage (12), dans laquelle le galet de détection (150) présente une surface périphérique discontinue dans le sens de roulement du galet de détection (150) ; et
• un appareil de surveillance (155) pour l'enregistrement de données audio et/ou de données d'images le long de la trajectoire de déplacement de consigne (14) ;
dans laquelle les données audio et/ou les données d'images contiennent des réactions provoquées par le galet de détection (150) sur le système de rails de guidage (13).

2. Installation de transport de personnes (10) selon la revendication 1, dans laquelle la surface périphérique discontinue du galet de détection (150) est constituée d'un matériau, en particulier d'un matériau métallique, qui génère des bruits perceptibles acoustiquement lorsqu'il est en contact par roulement avec le système de rails de guidage (13) sur lequel roule le galet de détection (150).

3. Installation de transport de personnes (10) selon la revendication 1 ou 2, dans laquelle la surface périphérique discontinue du galet de détection (150) est formée par une pluralité N de dents, en particulier dans laquelle la pluralité de dents sont disposées de manière à être espacées régulièrement les unes des autres dans la direction périphérique du galet de détection (150).

4. Installation de transport de personnes (10) selon la revendication 3, dans laquelle la pluralité N de dents et une vitesse de rotation du galet de détection (150) fournissent une fréquence d'excitation fErD qui se situe dans une plage d'une fréquence propre fEiSys du système de rails de guidage (13), en particulier dans laquelle la plage est de 0,9 x fEiSys ≤ fErD ≤ 1,1 x fEiSys, et en particulier dans laquelle la fréquence propre fsys du système de rails de guidage (13) est de 55 Hz ≤ fsys ≤ 70 Hz.

5. Installation de transport de personnes (10) selon la revendication 3 ou 4, dans laquelle la pluralité N de dents est de N ≥ 16, en particulier est de N ≥ 24, par exemple est de N ≥ 32.

6. Installation de transport de personnes (10) selon l'une des revendications 1 à 5, dans laquelle le galet de détection (150) a un diamètre DDt = DFR + 2 x T, où DFR représente le diamètre du galet de guidage (12) remplacé par le galet de détection (150), et où T représente la plus petite usure détectable d'un rail de guidage du système de rails de guidage (13).

7. Installation de transport de personnes (10) selon l'une des revendications 1 à 6, dans laquelle l'appareil de surveillance (155) est monté sur au moins une unité formant marche parmi les unités formant marches (11), en particulier sur un axe d'unité formant marche s'étendant transversalement au système de rails de guidage (13), et est orienté vers le galet de détection (150) pour l'enregistrement des données audio et/ou des données d'images, en particulier dans laquelle l'appareil de surveillance (155) est une caméra comportant un microphone.

8. Installation de transport de personnes (10) selon l'une des revendications 1 à 7, comprenant en outre une unité d'évaluation (156) qui est configurée pour constater un signe d'usure en cas de dépassement vers le haut ou vers le bas d'une valeur seuil déterminée d'un écart entre les données audio et/ou les données d'images enregistrées et des données de référence de consigne correspondantes, en particulier dans laquelle l'unité d'évaluation (156) est un appareil de réception mobile, en particulier dans laquelle l'appareil de réception mobile est un mobile multifonction.

9. Installation de transport de personnes (10) selon l'une des revendications 1 à 8, dans laquelle l'appareil de surveillance (155) est configuré pour transmettre sans fil les données audio et/ou les données d'images.

10. Procédé (20) permettant de détecter des signes d'usure d'une installation de transport de personnes (10), en particulier d'un escalier roulant ou d'un trottoir roulant, comportant plusieurs unités formant marches (11) qui peuvent être déplacées au moyen de galets de guidage (12) sur un système de rails de guidage (13) le long d'une trajectoire de déplacement de consigne, comprenant :
- le remplacement (21) d'au moins un galet de guidage (12) des unités formant marches (11) par un galet de détection (150), dans lequel le galet de détection (150) présente une surface périphérique discontinue dans le sens de roulement du galet de détection (150) ;
- le montage (22) d'un appareil de surveillance (155) sur au moins une unité formant marche (11) parmi les unités formant marches (11), en particulier sur un axe d'unité formant marche (111), pour l'enregistrement de données audio et/ou de données d'images ;
- le déplacement (23) des unités formant marches (11) le long d'une trajectoire de déplacement de consigne (14) ;
- l'enregistrement (24) de données audio et/ou de données d'images pendant le déplacement le long de la trajectoire de déplacement de consigne ;
- la comparaison (25) des données audio et/ou des données d'images enregistrées avec des données de référence de consigne correspondantes ; et
- la constatation (26) d'un signe d'usure en cas de dépassement vers le haut ou vers le bas d'une valeur seuil déterminée d'un écart entre les données audio et/ou les données d'images enregistrées et les données de référence de consigne correspondantes.

11. Procédé (20) selon la revendication 10, comprenant en outre l'enregistrement (27) d'une distance parcourue de la trajectoire de déplacement de consigne à partir d'une position de départ marquée, en particulier d'une position de départ marquée sur un flux vidéo des données d'images, et la localisation (28) du signe d'usure à l'aide de la distance parcourue.

12. Procédé (20) selon la revendication 10 ou 11, dans lequel, en cas de dépassement vers le haut ou vers le bas d'une valeur seuil acoustique déterminée, les données d'images sont marquées à l'endroit du dépassement vers le haut ou vers le bas de la valeur seuil acoustique déterminée.

13. Procédé (20) selon l'une des revendications 10 à 12, dans lequel la surface périphérique discontinue du galet de détection (150) est formée par une pluralité (N) de dents, dans lequel la pluralité (N) de dents et une vitesse de rotation du galet de détection (150) fournissent une fréquence d'excitation fErD par le déplacement le long de la trajectoire de déplacement de consigne qui se situe dans une plage d'une fréquence propre fEiSys du système de rails de guidage, en particulier dans lequel la plage est de 0,9 x fEiSys ≤ fErD ≤ 1,1 x fEiSys, et en particulier dans lequel la fréquence propre fsys du système de rails de guidage est de 55 Hz ≤ fsys ≤ 70 Hz.

14. Procédé (20) selon l'une des revendications 10 à 13, comprenant en outre la pose (29) d'une charge adaptée à une fréquence de résonance de l'installation de transport de personnes (10), en particulier à une fréquence de résonance du système de rails de guidage (13), en particulier dans lequel la charge est posée sur au moins une unité formant marche parmi les unités formant marches (11).

15. Procédé (20) selon l'une des revendications 11 à 14, comprenant en outre le stockage (30) des données audio et/ou des données d'images enregistrées dans un support de stockage, et l'utilisation des données audio et/ou des données d'images enregistrées dans une simulation de l'installation de transport de personnes (10).
